# FASCICULE DE BREVET EUROPEEN

(11) **EP 1 860 981 B1**
(45) Date de publication et mention de la délivrance du brevet: **02.12.2009**
(21) Numéro de dépôt: 06726235.2
(22) Date de dépôt: 10.03.2006
(51) Int. Cl.: A47K 1/04

(54) **LAVABO EN VERRE OU EN VITROCERAMIQUE**
WASCHBECKEN AUS GLAS ODER GLASKERAMIK
GLASS OR GLASS-CERAMIC WASHBASIN

(30) Priorité: 14.03.2005 FR 0502486
(43) Date de publication de la demande: 05.12.2007
(73) Titulaire: Schott VTF (Societe Par Actions Simplifiee), 57870 Troisfontaines (FR)
(72) Inventeur: EPP, Bertrand, F-57820 Dannelbourg (FR); DE ZORZI, Serge, F-57870 Walscheid (FR)
(74) Mandataire: Nuss, Pierre
(86) Numéro de dépôt international: PCT/FR2006/050211
(87) Numéro de publication internationale: WO 2006/097653

(56) Documents cités:
- US-A- 5 819 335

## Description

La présente invention concerne le domaine des équipements domestiques, en particulier des lavabos, et notamment des lavabos réalisés en verre ou en vitrocéramique et a pour objet un tel lavabo formé par des pièces assemblées par collage.

Actuellement, les lavabos de ce type utilisés dans le domaine de l'équipement de la maison sont généralement réalisés en verre de toute nature et sont parfois trempés. A cet effet, le formage de ces lavabos est réalisé par moulage et les pièces obtenues présentent souvent l'inconvénient d'être relativement fragiles, bien que présentant des épaisseurs de parois relativement importantes et sont donc, en outre, d'un poids relativement élevé.

De plus, la réalisation de lavabos en verre par moulage induit un procédé de fabrication relativement coûteux qui grève de manière importante le prix de revient de tels lavabos. Ainsi, on connaît par US-A-5 819 335, ce document divulguant les caractéristiques du préambule de la revendication 1, un tel lavabo moulé, dans lequel des éléments rapportés par collage, tel un bord, permettent, notamment, de cacher l'arrivée et l'écoulement de l'eau. Cependant, ce document ne prévoit nullement une réalisation d'un lavabo par assemblage de pièces en verre.

La présente invention a pour but de pallier les inconvénients des lavabos de ce type en proposant un lavabo en verre ou en vitrocéramique pouvant être réalisé de manière simple et rapide et présentant une meilleure résistance mécanique.

A cet effet, le lavabo conforme à l'invention est essentiellement constitué par au moins une pièce formant un réceptacle de réception de l'eau, en verre ou en vitrocéramique, et par au moins une pièce de retenue de l'eau contre un écoulement hors de la première pièce formant réceptacle de réception, l'assemblage étant pourvu d'un orifice d'évacuation de l'eau et la pièce formant un réceptacle de réception de l'eau étant pourvue d'une rainure de réception du bord inférieur de la pièce de retenue de l'eau et l'assemblage entre les deux pièces étant maintenu par l'intermédiaire de colle injectée dans le fond de la rainure avant l'assemblage.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
la figure 1 est une vue en perspective d'un premier mode de réalisation de l'invention, et
la figure 2 est une vue en perspective d'une variante de réalisation de l'invention.

La figure 1 des dessins annexés représente un lavabo en verre ou en vitrocéramique qui est essentiellement constitué par au moins une pièce 1 formant un réceptacle de réception de l'eau, en verre ou en vitrocéramique, et par au moins une pièce 2 de retenue de l'eau contre un écoulement hors de la première pièce 1 formant réceptacle de réception, l'assemblage étant pourvu d'un orifice d'évacuation de l'eau 3 et étant maintenu par collage.

La pièce 1 formant un réceptacle de réception de l'eau, en verre ou en vitrocéramique, se présente préférentiellement sous forme d'une pièce incurvée suivant au moins une direction et la pièce 2 de retenue de l'eau est fixée sur la pièce 1 parallèlement à la direction de courbure de cette pièce 1. De préférence, la pièce 1 est pourvue d'une rainure 2' de réception du bord inférieur de la pièce 2 et l'assemblage entre la pièce 1 et la pièce 2 est maintenue par l'intermédiaire de colle injectée dans le fond de la rainure 2' avant l'assemblage.

La réalisation d'un lavabo avec deux pièces 1 et 2, comme décrit ci-dessus, suppose que la pièce 1 est légèrement inclinée par rapport à l'horizontale avec une pente en direction de la pièce 2 formant la retenue de l'eau. Dans un tel cas, l'orifice 3 d'évacuation de l'eau est avantageusement prévu près de la rainure 2' de réception de la pièce 2 ou peut être ménagé directement dans la pièce 2. Ces dispositions possibles de l'orifice 3 ne sont pas représentées sur la figure 1.

Selon une variante de réalisation de l'invention et comme le montre la figure 1 des dessins annexés, la retenue de l'eau dans la pièce 1 formant un réceptacle de réception de l'eau peut être obtenue par prévision de deux pièces 2 de retenue de l'eau disposées parallèlement dans des rainures 2', parallèles à la direction de courbure de la pièce 1, près des bords correspondants de ladite pièce 1, l'orifice 3 pouvant alors être disposé de manière centrée par rapport aux pièces 2.

La pièce 1 est avantageusement réalisée par déformation à chaud sur gabarit puis trempage. La ou les pièces 2 sont, pour leur part, préférentiellement réalisées en verre trempé de sécurité ou encore en un autre matériau à base minérale, métallique ou synthétique.

Conformément à une autre caractéristique de l'invention, non représentée aux dessins annexés, le lavabo peut également être constitué par une pièce 1 formant un réceptacle de réception de l'eau, en verre ou en vitrocéramique sur laquelle sont assemblées au moins trois pièces 2 de retenue d'eau montées dans des rainures 2' prévues dans la pièce 1 et reliées entre elles à leurs extrémités. Dans un tel cas, la pièce 1 peut se présenter sous forme d'une pièce plane avec un orifice 3 d'évacuation d'eau disposé centralement ou de manière aléatoire, une légère déclivité ou de petits canaux d'évacuation étant simplement prévus à partir des pièces 2 en direction de l'orifice 3. Il est également possible de prévoir, avec une telle pièce 1 plane, qu'un orifice d'évacuation soit ménagé dans l'une des pièces 2, les canaux d'évacuation prévus dans la pièce 1 étant alors dirigés en direction de cet orifice.

La figure 2 des dessins annexés représente une autre variante de réalisation de l'invention, dans laquelle la pièce 1 formant un réceptacle de réception de l'eau, en verre ou en vitrocéramique est montée sur une console 4 en un matériau à base minérale, métallique ou synthétique par insertion dans une rainure 4' de ladite console 4 et collage dans cette dernière, un orifice 3' d'évacuation de l'eau étant ménagé dans ladite console 4 en prolongement de la jonction entre la pièce 1 et la console 4. Dans un tel mode de réalisation, l'orifice 3' d'évacuation de l'eau se présente sous forme d'un canal traversant la console 4 pour être raccordée derrière ladite console 4 à une conduite de type connu, la partie de l'orifice 3' débouchant à l'avant de la console 4 au niveau de la pièce 1 suivant, à sa partie inférieure, le contour de ladite pièce 1. La console 4 peut également être constituée directement par une cloison de support du lavabo.

La pièce 2 de retenue de l'eau s'étend parallèlement à la console 4, du côté de la pièce 1 opposé à celui de son montage sur ladite console 4. Il est également possible, dans le cas du montage de la pièce 1 avec une légère inclinaison en direction de la console 4, de ne pas prévoir de pièce 2 de retenue de l'eau, celle-ci ayant naturellement tendance à s'écouler directement vers la console.

Selon une autre variante de réalisation de l'invention, non représentée à la figure 2 des dessins annexés, plusieurs pièces 2 de retenue de l'eau peuvent être montées sur la pièce 1 formant un réceptacle de réception de l'eau, deux de ces pièces 2 étant reliées par une extrémité à la console 4 et par leur autre extrémité, soit directement entre-elles, soit à l'extrémité d'au moins une autre pièce 2 de retenue de l'eau. Il est ainsi possible de réaliser un lavabo, dont la pièce 1 formant le réceptacle de réception de l'eau est pourvue d'une délimitation géométrique de forme quelconque, conférée par les pièces 2.

Selon une autre caractéristique de l'invention, la pièce 1 en verre ou en vitrocéramique peut être décorée sur l'une ou sur ses deux faces par un revêtement sérigraphique d'émail vitrifié. Ainsi, la pièce 1 peut présenter un décor personnalisé ou une marque ou autre motif décoratif.

De même, les pièces 2 de retenue de l'eau peuvent également être pourvues d'un décor sous forme d'un revêtement par sérigraphie ou autre.

Grâce à l'invention il est possible de réaliser des lavabos en verre ou en vitrocéramique pouvant être assemblés à partir d'éléments simples offrant une bonne résistance mécanique, tout en présentant des épaisseurs relativement réduites, ce qui est un avantage considérable au plan de l'esthétique des lavabos ainsi réalisés.

En outre, du fait même de l'assemblage de différents éléments, les lavabos ainsi obtenus présentent également une résistance accrue, les différentes pièces individuelles pouvant être soumises préalablement à des traitement d'amélioration de leur résistance.

Bien entendu, l'invention n'est pas limitée au mode de réalisation décrit et représenté aux dessins annexés. Des modifications restent possibles, notamment du point de vue de la constitution des divers éléments ou par substitution d'équivalents techniques, sans sortir pour autant du domaine de protection de l'invention, comme définie par les revendications en annexe.

## Revendications

1. Lavabo essentiellement constitué par au moins une pièce (1) formant un réceptacle de réception de l'eau et par au moins une pièce (2) de retenue de l'eau contre un écoulement hors de la première pièce (1) formant réceptacle de réception, l'assemblage étant pourvu d'un orifice d'évacuation de l'eau (3) **caractérisé en ce que** la pièce (1) formant ledit réceptacle de réception de l'eau est en verre ou en vitrocéramique et qu'elle est pourvue d'une rainure (2') de réception du bord inférieur de la pièce (2) et **en ce que** l'assemblage entre la pièce (1) et la pièce (2) est maintenu par l'intermédiaire de colle injectée dans le fond de la rainure (2') avant l'assemblage.

2. Lavabo, suivant la revendication 1, **caractérisé en ce que** la pièce (1) formant un réceptacle de réception de l'eau, en verre ou en vitrocéramique, se présente sous forme d'une pièce incurvée suivant au moins une direction.

3. Lavabo, suivant l'une quelconque des revendications 1 et 2, **caractérisé en ce que** la pièce (2) de retenue de l'eau est fixée sur la pièce (1) parallèlement à la direction de courbure de cette pièce (1).

4. Lavabo, suivant la revendication 1, **caractérisé en ce que** la pièce (1) est légèrement inclinée par rapport à l'horizontale avec une pente en direction de la pièce (2) formant la retenue de l'eau.

5. Lavabo, suivant l'une quelconque des revendications 1 à 4, **caractérisé en ce que** l'orifice (3) d'évacuation de l'eau est prévu près de la rainure (2') de réception de la pièce (2).

6. Lavabo, suivant l'une quelconque des revendications 1 à 4, **caractérisé en ce que** l'orifice (3) d'évacuation de l'eau est ménagé directement dans la pièce (2).

7. Lavabo, suivant l'une quelconque des revendications 1 et 2, **caractérisé en ce que** deux pièces (2) de retenue de l'eau sont disposées parallèlement dans des rainures (2'), parallèles à la direction de courbure de la pièce (1), près des bords correspondants de ladite pièce (1), l'orifice (3) étant disposé de manière centrée par rapport aux pièces (2).

8. Lavabo, suivant l'une quelconque des revendications 1 à 7, **caractérisé en ce que** la pièce (1) est réalisée par déformation à chaud sur gabarit puis trempage.

9. Lavabo, suivant l'une quelconque des revendications 1 à 8, **caractérisé en ce que** la ou les pièces (2) sont réalisées en verre trempé de sécurité ou encore en un autre matériau à base minérale, métallique ou synthétique.

10. Lavabo, suivant la revendication 1, **caractérisé en ce qu'**il est constitué par une pièce (1) formant un réceptacle de réception de l'eau, en verre ou en vitrocéramique sur laquelle sont assemblées au moins trois pièces (2) de retenue d'eau montées dans des rainures (2') prévues dans la pièce (1) et reliées entre elles à leurs extrémités.

11. Lavabo, suivant la revendication 10, **caractérisé en ce que** la pièce (1) se présente sous forme d'une pièce plane avec un orifice (3) d'évacuation d'eau disposé centralement ou de manière aléatoire, une légère déclivité ou de petits canaux d'évacuation étant simplement prévus à partir des pièces (2) en direction de l'orifice (3).

12. Lavabo, suivant la revendication 10, **caractérisé en ce que** la pièce (1) se présente sous forme d'une pièce plane avec une légère déclivité ou de petits canaux d'évacuation s'étendant en direction d'un orifice d'évacuation d'eau ménagé dans l'une des pièces (2)

13. Lavabo, suivant la revendication 1, **caractérisé en ce que** la pièce (1) formant un réceptacle de réception de l'eau, en verre ou en vitrocéramique est montée sur une console (4) en un matériau à base minérale, métallique ou synthétique par insertion dans une rainure (4') de ladite console (4) et collage dans cette dernière, un orifice (3') d'évacuation de l'eau étant ménagé dans ladite console (4) en prolongement de la jonction entre la pièce 1 et la console (4).

14. Lavabo, suivant la revendication 13, **caractérisé en ce que** l'orifice (3') d'évacuation de l'eau se présente sous forme d'un canal traversant la console (4) pour être raccordée derrière ladite console (4) à une conduite de type connu, la partie de l'orifice (3') débouchant à l'avant de la console (4) au niveau de la pièce (1) suivant, à sa partie inférieure, le contour de ladite pièce (1).

15. Lavabo, suivant l'une quelconque des revendications 1 et 13, **caractérisé en ce que** la pièce (2) de retenue de l'eau s'étend parallèlement à la console (4), du côté du la pièce (1) opposé à celui de son montage sur ladite console (4).

16. Lavabo, suivant la revendication 13, **caractérisé en ce que**, dans le cas d'un montage de la pièce (1) avec une légère inclinaison en direction de la console (4), il n'est pas pourvu de pièce (2) de retenue de l'eau.

17. Lavabo, suivant l'une quelconque des revendications 1 et 13, **caractérisé en ce que** plusieurs pièces (2) de retenue de l'eau sont montées sur la pièce (1) formant un réceptacle de réception de l'eau, deux de ces pièces (2) étant reliées par une extrémité à la console (4) et par leur autre extrémité, soit directement entre-elles, soit à l'extrémité d'au moins une autre pièce (2) de retenue de l'eau.

18. Lavabo, suivant l'une quelconque des revendications 13 à 17, **caractérisé en ce que** la console (4) est constituée directement par une cloison de support du lavabo.

19. Lavabo, suivant l'une quelconque des revendications 1 à 17, **caractérisé en ce que** la pièce (1) en verre ou en vitrocéramique est décorée sur l'une ou sur ses deux faces par un revêtement sérigraphique d'émail vitrifié.

20. Lavabo, suivant l'une quelconque des revendications 1 à 17, **caractérisé en ce que** les pièces (2) de retenue de l'eau sont pourvues d'un décor sous forme d'un revêtement par sérigraphie ou autre.

## Claims

1. Washbasin essentially constituted by at least one element (1) forming a water receiving receptacle and by at least one element (2) for retaining the water so that it does not flow outside of the first element (1) forming a receiving receptacle, whereby the assembly is provided with a water drainage hole (3), **characterised in that** the element (1) forming said water receiving receptacle is made of glass or glass ceramic and is provided with a groove (2') for receiving the lower edge of the element (2) and **in that** the assembly between the element (1) and the element (2) is maintained through adhesive injected into the bottom of the groove (2') prior to assembly.

2. Washbasin according to claim 1, **characterised in that** the element (1) forming a water receiving receptacle, made of glass or glass ceramic, is in the form of an element which is curved in at least one direction.

3. Washbasin according to any one of the claims 1 and 2, **characterised in that** the water retaining element (2) is fixed to the element (1) parallel to the direction of curvature of this element (1).

4. Washbasin according to claim 1, **characterised in that** the element (1) is slightly inclined in relation to the horizontal with a gradient in the direction of the element (2) forming the water retention.

5. Washbasin according to any one of the claims 1 to 4, **characterised in that** the water drainage hole (3) is provided close to the receiving groove (2') for the element (2).

6. Washbasin according to any one of the claims 1 to 4, **characterised in that** the water drainage hole (3) is incorporated directly into the element (2).

7. Washbasin according to any one of the claims 1 and 2, **characterised in that** two water retaining elements (2) are arranged in parallel in grooves (2') parallel to the direction of curvature of the element (1), close to the corresponding edges of said element (1), whereby the hole (3) is arranged centred in relation to the elements (2).

8. Washbasin according to any one of the claims 1 to 7, **characterised in that** the element (1) is made through hot deformation on a template and then tempering.

9. Washbasin according to any one of the claims 1 to 8, **characterised in that** the element(s) (2) is / are made of tempered safety glass or another mineral based, metal or synthetic material.

10. Washbasin according to claim 1, **characterised in that** it is constituted by an element (1) forming a water receiving receptacle made of glass or glass ceramic, on which at least three water retaining elements (2) are assembled which are mounted in grooves (2') provided in the element (1) and interconnected at their ends.

11. Washbasin according to claim 10, **characterised in that** the element (1) is in the form of a planar element with a water drainage hole (3) arranged centrally or randomly, whereby a slight gradient or small drainage channels are simply provided from the elements (2) in the direction of the hole (3).

12. Washbasin according to claim 10, **characterised in that** the element (1) is in the form of a planar element with a slight gradient or small drainage channels extending in the direction of a water drainage hole arranged in one of the elements (2).

13. Washbasin according to claim 1, **characterised in that** the element (1) forming a water receiving receptacle, made of glass or glass ceramic, is mounted on a support (4) made of a mineral based, metal or synthetic material through insertion in a groove (4') of said support (4) and being stuck therein, whereby a water drainage hole (3') is incorporated into said support (4) as an extension of the junction between the element (1) and the support (4).

14. Washbasin according to claim 13, **characterised in that** the water drainage hole (3') is in the form of a channel crossing the support (4) to be connected behind said support (4) to a pipe of the known type, whereby the part of the hole (3') opening at the front of the support (4) at the level of the element (1) follows on its lower part the contour of said element (1).

15. Washbasin according to one of the claims 1 and 13, **characterised in that** the water retaining element (2) extends parallel to the support (4) on the side of the element (1) opposite to the side on which it is mounted on said support (4).

16. Washbasin according to claim 13, **characterised in that** if the element (1) is assembled with a slight inclination towards the support (4) it is not provided with a water retaining element (2).

17. Washbasin according to one of the claims 1 and 13, **characterised in that** a plurality of water retaining elements (2) are mounted on the element (1) forming a water receiving receptacle, whereby two of these elements (2) are connected by an end to the support (4) and by their other end either directly to each other or to the end of at least one other water retaining element (2).

18. Washbasin according to any one of the claims 13 to 17, **characterised in that** the support (4) is constituted directly by a support wall of the washbasin.

19. Washbasin according to any one of the claims 1 to 17, **characterised in that** the element (1) made of glass or glass ceramic is decorated on one or both of its faces by a serigraphic coating of vitrified enamel.

20. Washbasin according to any one of the claims 1 to 17, **characterised in that** the water retaining elements (2) are provided with a decoration in the form of a serigraphic coating or other coating.

## Patentansprüche

1. Waschbecken, welches im Wesentlichen gebildet ist aus wenigstens einem Teil (1), das ein Behältnis zum Aufnehmen des Wassers bildet, und aus wenigstens einem Teil (2) zum Rückhalten des Wassers gegen ein Auslaufen aus dem ersten Teil (1), welches das Aufnahmebehältnis bildet, wobei die Anordnung mit einer Wasserausflussöffnung (3) versehen ist,
**dadurch gekennzeichnet,**
**dass** das Teil (1), welches das Wasseraufnahmebehältnis bildet, in Glas oder Glaskeramik ausgebildet ist und eine Aufnahmenut (2') für das Teil (2) aufweist, und dass die Verbindung zwischen dem Teil (1) und dem Teil (2) durch Klebstoff gehalten ist, welcher vor dem Verbinden in die Vertiefung der Aufnahmenut (2') injiziert wurde.

2. Waschbecken nach Anspruch 1,
**dadurch gekennzeichnet,**
**dass** das Teil (1), welches ein Wasseraufnahmebehältnis bildet und welches in Glas oder Glaskeramik ausgebildet ist, als wenigstens in einer Richtung gekrümmtes Teil ausgebildet ist.

3. Waschbecken nach Anspruch 1 oder 2,
**dadurch gekennzeichnet, dass** das Teil (2) zum Rückhalten des Wassers parallel zur Krümmungsrichtung des Teils (1) an dem Teil (1) fixiert ist.

4. Waschbecken nach Anspruch 1,
**dadurch gekennzeichnet,**
**dass** das Teil (1) gegenüber der Horizontalen leicht geneigt ist und ein Gefälle in Richtung des Teils (2) aufweist, welches den Wasserrückhalt bildet.

5. Waschbecken nach einem der Ansprüche 1 bis 4,
**dadurch gekennzeichnet,**
**dass** die Wasserausflussöffnung (3) in der Nähe der Aufnahmenut (2') für das Teil (2) vorgesehen ist.

6. Waschbecken nach einem der Ansprüche 1 bis 4,
**dadurch gekennzeichnet,**
**dass** die Wasserausflussöffnung (3) direkt in dem Teil (2) ausgebildet ist.

7. Waschbecken nach Anspruch 1 oder 2,
**dadurch gekennzeichnet,**
**dass** zwei Teile (2) zum Rückhalten des Wassers parallel zueinander in Nuten (2') angeordnet sind, parallel zur Krümmungsrichtung des Teils (1), in der Nähe der entsprechenden Ränder des Teils (1), wobei die Öffnung (3) bezogen auf die Teile (2) zentriert angeordnet ist.

8. Waschbecken nach einem der Ansprüche 1 bis 7,
**dadurch gekennzeichnet,**
**dass** das Teil (1) durch Heißumformung auf einem Formkörper und anschließendes Abschrecken hergestellt ist.

9. Waschbecken nach einem der Ansprüche 1 bis 8,
**dadurch gekennzeichnet,**
**dass** das Teil oder die Teile (2) aus gehärtetem Sicherheitsglas oder aus einem anderen Material auf mineralischer, metallischer oder synthetischer Basis hergestellt ist bzw. sind.

10. Waschbecken nach Anspruch 1,
**dadurch gekennzeichnet,**
**dass** es aus einem Teil (1) gebildet ist, welches ein Behältnis zum Aufnehmen des Wassers bildet und welches in Glas oder Glaskeramik hergestellt ist, an dem wenigstens drei Teile (2) zum Rückhalten des Wassers angeordnet sind, welche in Nuten (2') angeordnet sind, die in dem Teil (1) vorgesehen sind, und welche an ihren Enden miteinander verbunden sind.

11. Waschbecken nach Anspruch 10,
**dadurch gekennzeichnet,**
**dass** das Teil (1) in Form eines ebenen Teils mit einer Wasserauslauföffnung (3) vorliegt, welche zentral oder zufällig angeordnet ist, wobei eine geringe Neigung oder kleine Abflusskanäle in einfacher Weise ausgehend von den Teilen (2) in Richtung der Öffnung (3) vorgesehen ist bzw. sind.

12. Waschbecken nach Anspruch 10,
**dadurch gekennzeichnet,**
**dass** das Teil (1) in Form eines ebenen Teils vorliegt, wobei eine leichte Neigung oder kleine Ablaufkanäle sich in Richtung einer Wasserausflussöffnung erstreckt bzw. erstrecken, welche in einem der Teile (2) angeordnet ist.

13. Waschbecken nach Anspruch 1,
**dadurch gekennzeichnet,**
**dass** das Teil (1), welches ein Behältnis zum Aufnehmen des Wassers bildet und welches in Glas oder in Glaskeramik ausgebildet ist, auf einer Konsole (4) aus einem Material auf mineralischer, metallischer oder synthetischer Basis durch Einsetzen in eine Nut (4') der Konsole (4) und Einkleben in letztere montiert ist, wobei eine Wasserausflussöffnung (3') in der Konsole (4) in Verlängerung der Verbindung zwischen dem Teil (1) und der Konsole (4) vorgesehen ist.

14. Waschbecken nach Anspruch 13,
**dadurch gekennzeichnet,**
**dass** die Wasserabflussöffnung (3') in Form eines Kanals ausgebildet ist, welcher die Konsole (4) durchquert, um hinter der Konsole (4) an eine Leitung bekannten Typs angeschlossen zu werden, wobei der Teil der Öffnung (3'), welcher auf der Vorderseite der Konsole (4) auf Höhe des Teils (1) öffnet, in seinem unteren Abschnitt der Kontur des Teils (1) folgt.

15. Waschbecken nach Anspruch 1 oder 13,
**dadurch gekennzeichnet,**
**dass** das Teil (2) zum Rückhalten des Wassers sich parallel zu der Konsole (4) auf derjenigen Seite des Teils (1) erstreckt, welche derjenigen zur Befestigung an der Konsole (4) gegenüberliegt.

16. Waschbecken nach Anspruch 13,
**dadurch gekennzeichnet,**
**dass** im Falle einer Montage des Teils (1) mit einer leichten Neigung in Richtung der Konsole (4) kein Teil (2) zum Rückhalten des Wassers vorgesehen ist.

17. Waschbecken nach Anspruch 1 oder 13,
**dadurch gekennzeichnet,**
**dass** mehrere Teile (2) zum Rückhalten des Wassers auf dem Teil (1) angeordnet sind, welches ein Behältnis zum Aufnehmen des Wassers bildet, wobei zwei dieser Teile (2) mit einem Ende mit der Konsole (4) verbunden und mit ihrem jeweils anderen Ende entweder direkt miteinander oder mit dem Ende wenigstens eines weiteren Teils (2) zum Rückhalten des Wassers verbunden sind.

18. Waschbecken nach einem der Ansprüche 13 bis 17,
**dadurch gekennzeichnet,**
**dass** die Konsole (4) direkt durch eine Haltewand des Waschbeckens gebildet ist.

19. Waschbecken nach einem der Ansprüche 1 bis 17,
**dadurch gekennzeichnet,**
**dass** das Teil (1) aus Glas oder Glaskeramik auf einer Seite oder auf beiden Seiten mit einem Siebdruck-Überzug aus Emailleglasur verziert ist.

20. Waschbecken nach einem der Ansprüche 1 bis 17,
**dadurch gekennzeichnet,**
**dass** die Teile (2) zum Rückhalten des Wassers mit einem Dekor in Form eines Siebdruck-Überzugs oder in anderer Form versehen sind.
